# EUROPÄISCHE PATENTSCHRIFT

(11) **EP 1 106 550 B1**
(45) Veröffentlichungstag und Bekanntmachung des Hinweises auf die Patenterteilung: **18.02.2004**
(21) Anmeldenummer: 00125755.9
(22) Anmeldetag: 24.11.2000
(51) Int. Cl.: B65H 5/12, B42C 1/10

(54) **Vorrichtung und Verfahren zum Transport von Ergänzungsprodukten**
Device and method for transporting complementary product
Dispositif et méthode pour transporter des produits complémentaires

(30) Priorität: 07.12.1999 CH 224199
(43) Veröffentlichungstag der Anmeldung: 13.06.2001
(73) Patentinhaber: Ferag AG, 8340 Hinwil (CH)
(72) Erfinder: Müller, Erwin, 8635 Dürnten (CH); Hänsch, Egon, 8620 Wetzikon (CH)
(74) Vertreter: Patentanwälte Schaad, Balass, Menzl & Partner AG

(56) Entgegenhaltungen:
- EP-A- 0 355 292
- EP-A- 0 450 650
- EP-A- 0 570 339
- EP-A- 0 897 871
- FR-A- 2 420 499
- US-A- 4 394 898
- US-A- 4 787 953
- US-A- 5 447 219
- US-A- 5 740 900

## Beschreibung

Die Erfindung betrifft eine Vorrichtung und ein Verfahren zum Transport von insbesondere mit Haftmittel versehenen flächigen Ergänzungsprodukten von einer Aufnahmestelle zu einer Abgabestelle gemäss dem Oberbegriff von Anspruch 1 bzw. 16.

Bei der Verarbeitung, insbesondere beim Sammeln von Druckereierzeugnissen, sind oft Ergänzungsprodukte, wie Etiketten, Warenmuster oder "post-it"®-Produkte in den oder auf die Druckereierzeugnisse anzubringen. Die Ergänzungsprodukte können beispielsweise gestapelt vorliegen oder von einem in Rollenform vorliegenden Streifen oder Band abgetrennt werden. Dieses Band kann ein Trägerband sein, auf dem die Ergänzungsprodukte anhaften, während des Fördervorgangs von jenem abgelöst, durch eine gattungsgemässe Vorrichtung erfasst und zum Abgabeort transportiert und anschliessend direkt, gegebenenfalls auch durch ein weiteres Werkzeug, mit den Druckereiprodukten verbunden werden. Der Streifen bzw. das Band kann jedoch auch Grundlage der Ergänzungsprodukte bilden, die vom Streifen abgetrennt und gegebenenfalls noch weiter bearbeitet, gegebenenfalls mit einem Haftmittel versehen werden.

Sofern für die zugeführten Ergänzungsprodukte eine Haftschicht benötigt wird, ist diese in bezug auf die Förderrichtung normalerweise seitlich in Form eines Streifens an den Ergänzungsprodukten vorgesehen. Das Auftragen eines in Längsrichtung durchgehend verlaufenden Haftstreifens auf ein Band ist nämlich wesentlich einfacher als das abschnittweise Auftragen von Querstreifen, die zudem mit einem Abtrennwerkzeug zu synchronisieren sind. Auch bei der Verwendung eines Trägerbandes sind die darauf anhaftenden Ergänzungsprodukte vorzugsweise in Förderrichtung seitlich mit einer einen Streifen bildenden Haftschicht versehen. Sobald das Trägerband z.B. um eine einen spitzen Winkel bildende Ablösekante geführt wird, verlaufen die mit einem Haftmittel beschichteten Ergänzungsprodukte unter Ablösung vom Trägerband weiter in Förderrichtung.

Während das Zuführen von seitlich mit einem Haftstreifen versehenen Ergänzungsprodukten vorteilhaft ist, können seitlich mit einem Haftstreifen versehene Ergänzungsprodukte nur mit entsprechendem Aufwand korrekt mit Druckereierzeugnissen verbunden werden. Oft werden daher Vorrichtungen verwendet, bei denen innerhalb des Fördervorgangs ein Wechsel der Transportrichtung der Ergänzungsprodukte erfolgt, so dass die an den Haftstreifen anliegende Kante nach dem Wechsel in bezug auf die neue Transportrichtung nachläuft.

Aus der Offenlegungsschrift WO 99/06285 ist eine derartige Vorrichtung bekannt. Darin ist ein Zuführförderer gezeigt, durch den ein seitlich mit einem Haftschichtstreifen versehenes Band einer Schneidvorrichtung zugeführt wird, welche Ergänzungsprodukte von diesem Band abtrennt. Die abgetrennten Ergänzungsprodukte werden mittels eines Saugwerkzeugs oder einer Walze einem Rotor zugeführt, der diese mittels Greif- oder Saugelementen in bezug auf die Zuführ- bzw. Bandlängsrichtung seitlich erfasst, zu einer Abgabestelle führt und dort mit einem Druckereierzeugnis verbindet und frei gibt. Die Förderrichtung der Ergänzungsprodukte auf dem Zuführförderer steht dabei senkrecht zur Ebene, in der die seitlich erfassten Ergänzungsprodukte vom Rotor transportiert werden und in der auch die zu bestückenden Druckereierzeugnisse tangential am Rotor vorbei geführt werden.

Die Ergänzungsprodukte, die in Bezug auf Zuführförderrichtung seitlich mit einer einen Streifen bildenden Haftschicht versehen sind, werden daher derart vom Rotor erfasst, dass die an den Haftschichtstreifen anliegende Kante des Ergänzungsproduktes in bezug auf die Umlaufrichtung des Rotors nachläuft.

Die in der WO 99/06285 gezeigte gegenseitige Ausrichtung des Zuführförderers für die Ergänzungsprodukte, des Rotors und des Förderers für die Druckereierzeugnisse bedingt jedoch einen hohen Platzbedarf.

Aufgrund der Änderung der Transportrichtung innerhalb des Fördervorgangs müssen die einzelnen Transportsequenzen zudem mit hoher Präzision durchgeführt werden, weshalb sich eine Steigerung der Tranportkadenz dieser Vorrichtung nur mit hohem Aufwand realisieren lässt.

Eine Vorrichtung gemäß dem Oberbegriff des Anspruchs 1 und ein entsprechendes Verfahren zum Transport von flächigen Produkten ist aus der US 5,740,900 bekannt. Sie verwendet zum Herausdrehen einzelner Produkte aus einem Produktestrom eine Steuereinrichtung, die hydraulisch, elektrisch, pneumatisch oder mechanisch arbeitet, um die Halteorgane wahlweise zwischen einer ersten Drehstellung und einer zweiten Drehstellung zu drehen.

Der vorliegenden Erfindung liegt daher die Aufgabe zugrunde, eine leistungsfähige, universell einsetzbare Vorrichtung zu schaffen und ein Verfahren anzugeben, durch die von einem ersten Förderer in einer ersten Lage zügeführte Ergänzungsprodukte erfasst, zu einem zweiten Förderer transportiert und dort in einer für die Weiterverarbeitung geeigneten zweiten Lage abgegeben werden können.

Der Erfindung liegt des weiteren die Aufgabe zugrunde, die bekannte Vorrichtung bzw. das bekannte Verfahren so weiterzuentwickeln, dass die Anpassung des Drehwinkels unter geringerem steuerungstechnischen Aufwand erfolgen kann.

Diese Aufgabe wird mit einer Vorrichtung bzw. einem Verfahren mit den Merkmalen des Anspruches 1 bzw. 16 gelöst.

Die erfindungsgemässe Vorrichtung, die für den Transport von Ergänzungsprodukten, insbesondere mit Haftmittel versehenen Druckereiprodukten, von einer bei einem ersten Förderer vorgesehenen Aufnahmestelle zu einer bei einem zweiten Förderer vorgesehenen Abgabestelle bestimmt ist, ist universell einsetzbar, da die Förderrichtungen des ersten und des zweiten Förderers beliebig wählbar sind. Anhand der erfindungsgemässen Transportvorrichtung erfolgt dabei die für die Abgabe an den zweiten Förderer erforderliche Lageänderung der Ergänzungsprodukte.

In einer vorzugsweisen Ausgestaltung der Erfindung liegen die Förderrichtung des ersten und des zweiten Förderers sowie der erfindungsgemässen Transportvorrichtung in einer Ebene, so dass der Platzbedarf neben dem für die Druckereierzeugnissen vorgesehenen Förderer minimal ist.

Da der gesamte Fördervorgang erfindungsgemäss in einer Förderrichtung oder zumindest innerhalb einer Ebene mit leicht handhabbaren Übergängen zwischen den einzelnen Fördervorrichtungen erfolgen kann, lassen sich zudem hohe Transportkadenzen mit geringem Aufwand realisieren.

Die Erfindung wird nachfolgend anhand von Ausführungsbeispielen unter Bezugnahme auf die Zeichnung näher erläutert. Dabei zeigen :
- Fig. 1: in perspektivischer Darstellung eine erfindungsgemässe Transportvorrichtung, der von einem ersten Förderer Ergänzungsprodukte zugeführt werden, die nach dem Transport und gegebenenfalls einer Lageänderung von einer Transportklammer eines zweiten Förderers erfasst werden;
- Fig. 2: in Seitenansicht die Transportklammer von Fig. 1 beim Erfassen eines Ergänzungsproduktes;
- Fig. 3: in Ansicht und teilweise geschnitten eine erfindungsgemässe Transportvorrichtung mit Antriebs- und Steuereinrichtungen;
- Fig. 3a: eine der Fig. 3 entsprechende Darstellung mit einer zweiten Variante einer Steuereinrichtung;
- Fig. 4: in Seitenansicht die erfindungsgemässe Transportvorrichtung teilweise geschnitten entlang der in Fig. 3 eingetragenen Schnittlinie IV-IV;
- Fig. 5: die erfindungsgemässe Transportvorrichtung in einem Schnitt entlang der in Fig. 3 eingetragenen Schnittlinie V-V;
- Fig. 5a: eine der Fig. 5 entsprechende Darstellung mit einer dritten Variante einer Steuereinrichtung;
- Fig. 6: eine erfindungsgemässe Transportvorrichtung, die Ergänzungsprodukte von einem ersten Förderer übernimmt und an einen zweiten Förderer abgibt;
- Fig. 6a: eine der Fig. 6 entsprechende Darstellung mit einer zweiten Variante des ersten Förderers;
- Fig. 6b: eine der Fig. 6 entsprechende Darstellung mit einer dritten Variante des ersten Förderers;
- Fig. 7: die Transportvorrichtung von Fig. 6 in Zusammenarbeit mit einer Verarbeitungseinrichtung, in der mit Ergänzungsprodukten zu bestückende Druckereiprodukte angeordnet sind;
- Fig. 8a-d: die Transportvorrichtung von Fig. 6 während verschiedenen Phasen beim Transport von Ergänzungsprodukten und
- Fig. 9a-d: die Vorbereitung von Ergänzunsprodukten sowie deren Anordnung nach deren Verbindung mit einem in der Verarbeitungseinrichtung abgelegten Druckereierzeugnis.

Fig. 1 zeigt in schematischer Darstellung eine erfindungsgemässe Transportvorrichtung 10, der von einem Zuführförderer bzw. einem ersten Förderer 2 Ergänzungsprodukte 1 zugeführt werden, die von der Transportvorrichtung 10 an einer Aufnahmestelle A1 durch Halteorgane 20a, ..., 20d erfasst und nach dem Transport an einer Abgabestelle A2 einer Transportklammer 6 eines zweiten Förderers 100 (siehe Fig. 6 und Fig. 7) zugeführt werden. Der hier beispielsweise gezeigte zweite Förderer 100 und die Transportklammern 6 sind in der Patentschrift EP 0 675 062 B1 im Detail beschrieben.

In Fig. 7 bilden die Ergänzungsprodukte 1 direkt das Band bzw. Streifenmaterial 3', das von einer Spindel 4a abgewickelt und einer Schneideinrichtung 90 zugeführt wird, welche Ergänzungsprodukte 1 vom Streifenmaterial 3' abtrennt und der Transportvorrichtung 10 zuführt.

Die Förderrichtungen des ersten und des zweiten Förderers 2, 100 und der erfindungsgemässen Transportvorrichtung 10 liegen dabei in einer Ebene. Die erforderliche Lageänderung der Ergänzungsprodukte 1 erfolgt, wie nachstehend noch im Detail beschrieben, durch eine Drehung der Halteorgane 20a, ..., 20d.

Der erste Förderer 2, dessen Förderrichtung mit F1 bezeichnet ist, dient zur Zulieferung von Ergänzungsprodukten 1, die auf einem Trägerband 3 mittels einer Haftschicht 1c befestigt sind. Die Haftschicht 1c ist in Form eines in Förderrichtung F1 verlaufenden Streifens am linken Seitenrand der Ergänzungsprodukte 1 vorgesehen. Das Trägerband 3 wird von einer mittels einer Spindel 4a gelagerten Vorratsrolle abgewickelt und um Umlenkrollen 4b, 4c und 4d zur Aufnahmestelle A1 geführt. Bei der Aufnahmestelle A1 wird das Trägerband 3 in einem spitzen Winkel um eine Ablösekante 5 geführt, so dass die Ergänzungsprodukte 1 vom Trägerband 3 abgelöst werden und weiter in Zuführrichtung F1 verlaufen. Das von den Ergänzungsprodukten 1 befreite Trägerband 3 wird in einer der Zuführrichtung F1 entgegengesetzten Richtung F2 gezogen und entsorgt.

Mit einem auf die Transportgeschwindigkeit der Transportvorrichtung 10 abgestimmten Zuführvorschub der Ergänzungsprodukte 1, können diese dynamisch, d.h. ohne Geschwindigkeitsreduktion und Zwischenlagerung, präzise an die Halteorgane 20a, 20b, ... der Transportvorrichtung 10 übergeben werden. Analog dazu wird vorzugsweise auch die Fördergeschwindigkeit des zweiten Förderers 100 an die Transportgeschwindigkeit der Transportvorrichtung 10 angepasst. Dadurch erfolgt eine praktisch unverzögerte, fliessende Übergabe der Ergänzungsprodukte 1 zwischen den einzelnen Vorrichtungen.

Aus Fig. 6 ist zudem ersichtlich, dass die Ergänzungsprodukte 1 vor dem Erfassen durch das Halteorgan 20a auf einem Auflageelement 7a zwischengelagert und durch einen Riegel 8 gehalten werden, der das entsprechende Ergänzungsprodukt 1 freigibt, nachdem es durch das Halteorgan 20a erfasst wurde (siehe Fig. 8d). Die auf dem Ergänzungsprodukt 1 verbleibende Haftschicht 1c befindet sich auf der Unterseite 1b des auf dem Auflageelement 7a aufliegenden Ergänzungsproduktes 1.

Das auf dem Auflageelement 7a zugeführte Ergänzungsprodukt 1 wird vom Halteelement 20a an dessen Oberseite 1a erfasst und mit der Unterseite 1b und der frei liegenden Haftschicht 1c radial nach aussen gerichtet um eine Achse x zur Abgabestelle A2 transportiert und dort auf einem weiteren Auflageelement 7b freigegeben.

Das in Umlaufrichtung um die erste Achse x angetriebene Halteorgan 20a ist zudem um eine zweite Achse y drehbar gelagert, die zumindest annähernd senkrecht zur ersten Achse x steht und mit dem Halteorgan 20a um die erste Achse x rotiert. Während des Transports von der Aufnahmestelle A1 zur Abgabestelle A2 erfolgt eine Drehung des Ergänzungsproduktes 1 um die Achse y, so dass dieses in der zur Weiterverarbeitung benötigten Lage an der Abgabestelle A2 an eine Transportklammer 6 des zweiten Förderers 100 abgegeben werden kann. Im vorliegende Ausführungsbeispiel werden die Ergänzungsprodukte 1 im Uhrzeigersinn um 90° gedreht, so dass die an der Haftschicht 1c anliegende Kante der Ergänzungsprodukte 1 an der Abgabestelle A2 in Bezug auf die Förderrichtung F3 des zweiten Förderers 100 nachläuft.

Aus Fig. 1 und Fig. 2 ist ersichtlich, dass die Transportklammer 6 das Ergänzungsprodukt 1 an der nachlaufenden Kante erfasst und, wie in Fig. 6 und 7 gezeigt, einer Verarbeitungseinrichtung 1000 bzw. darin gelagerten Druckereierzeugnissen 9 zuführt.

Fig. 3 zeigt eine vorzugsweise Ausgestaltung der erfindungsgemässen Vorrichtung 10 mit zugehörigen Antriebs- und Steuereinrichtungen 12, 14, 15 im Detail. Fig. 4 zeigt die erfindungsgemässe Vorrichtung in einem Querschnitt längs der in Fig. 3 eingetragenen Schnittlinie IV-IV. Daraus ist ersichtlich, dass die Transportvorrichtung 10 vier als Saugwerkzeuge bzw. Sauger ausgestaltete Halteorgane 20a, 20b, 20c und 20d aufweist, die je in einem Lagerkörper 22 um eine Achse y drehbar gelagert sind, die senkrecht zur Achse x der Antriebswelle 11 steht. Die Lagerkörper 22 sind mit einer Rotorscheibe 28, gegebenenfalls mit Rotorarmen, verbunden, die mittels einer Flansch-Nabe 25 auf einer längs der ersten Achse x ausgerichteten Welle 11 befestigt ist. Durch die Lagerkörper 22 und die mit der Flansch-Nabe 25 verbundene Rotorscheibe 28 wird somit ein von der Welle 11 angetriebener Rotor 27 gebildet.

Die als Sauger ausgestalteten Halteorgane 20a, 20b, 20c, 20d weisen einen im Lagerkörper 22 mittels zwei Lagern 23a und 23b drehbar gelagerten, mit einem Luftkanal 56 versehenen Hohlschaft 21 auf, dessen radial nach aussen gerichtetes Ende mit einem zum Erfassen von Erzeugnissen 1 geeigneten Sauganschluss 24 versehen ist und dessen gegen die erste Achse x gerichtetes Ende in einen Ejector 55 eingesetzt ist, der pneumatisch mit einer steuerbaren Druckluftvorrichtung 15 verbunden ist und als Strahlpumpe mit Absaugwirkung dient. Die Druckluftvorrichtung 15 besteht aus einem auf der Welle 11 sitzenden Drehventil 53, das je über eine Leitung 54 mit je einem Ejector 55 verbunden und mittels einem Lager 52 drehbar in einem Stator 51 derart gelagert ist, dass im Stator 51 die Luftzufuhr erfolgt und im Drehventil 53 für jedes Halteorgan 20a, 20b, 20c, 20d ein Luftkanal gebildet wird. Der Luftdruck (Vakuum) innerhalb jedes Hohlschafts 21 wird dabei in Abhängigkeit der Lage der Halteorgane 20a, 20b, 20c, 20d gesteuert, so dass an der Aufnahmestelle A1 ein Ergänzungsprodukt 1 angesaugt und nach dem Transport an der Abgabestelle A2 wieder freigegeben wird. Anstelle der beschriebenen Druckluftvorrichtung, mittels der durch Erhöhung der Strömungsgeschwindigkeit in den Ejectoren 55 die notwendige Saugwirkung erzeugt wird, kann auch ein Unterdrucksystem verwendet werden, durch das bedarfsweise die Luft aus den entsprechenden Kanälen abgesaugt wird.

Fig. 5 zeigt die erfindungsgemässe Transportvorrichtung in einem Schnitt entlang der in Fig. 3 eingetragenen Schnittlinie V-V. Die darin im Detail gezeigte Steuereinrichtung 14 weist für jedes der Halteorgane 20a, 20b, 20c, 20d einen in deren Lagerkörper 22 verschiebbar gelagerten Schieber 32 sowie eine Kulisse 40 auf, deren Oberfläche durch den Schieber 32 mittels einem Rad 31 abgetastet wird. Der Schieber 32 weist dabei ein Zahnprofil 33 auf, das formschlüssig in eine am Hohlschaft 21 vorgesehene Stirnverzahnung eingreift. Durch eine Verschiebung des Schieber 32 parallel zur ersten Achse x wird daher eine dazu korrespondierende Drehung des Hohlschafts 21 und somit des Halteorgans 20a, 20b, 20c, 20d bewirkt. Die Verschiebung des Schiebers 32 erfolgt in somit die Drehung der Halteorgane 20a, 20b, 20c, 20d in Abhängigkeit des Drehwinkels der Welle 11 festgelegt ist. Die Kulisse 40 ist an einer parallel zur Rotationsebene des Rotors 27 angeordneten Montageplatte 41 befestigt, die über mindestens ein Tragelement 42 (in Fig. 4 sind zwei Tragelemente 42a, 42b gezeigt) mit einer Tragkonstruktion 18 verbunden ist. Die Tragkonstruktion 18 weist ein Basiselement 82 auf, an dem das Tragelement 42 (42a, 42b) und zwei Stützelemente 81a, 81b befestigt sind, die mit zur Lagerung der Welle 11 dienenden Lagern 83a, 83b versehen sind. Am Stützelement 81b ist zudem ein Teil des Wellenantriebs 12 befestigt (siehe Fig. 3 und Fig. 4).

Der in Fig. 6 gezeigte zweite Förderer 100, der wie erwähnt in der Patentschrift EP 0 675 062 B1 im Detail beschrieben ist, weist hintereinander angeordnete, in Umlaufrichtung U angetriebene, individuell steuerbare Transportklammern 6 auf, die mit je zwei Klemmelementen 686, 688 versehen sind, die in einem Übernahmeabschnitt der Umlaufbahn ein wenigstens annähernd in Umlaufrichtung U gerichtetes Klammermaul 614 bilden. Durch jede der Transportklammern 6 wird im Übernahmeabschnitt, bei der Abgabestelle A2 der Transportvorrichtung 10, jeweils ein Ergänzungsprodukt 1 bei dessen, in Umlaufrichtung U gesehen, nachlaufender Kante erfasst und dann, wie in Fig. 7 gezeigt, an Druckereierzeugnisse 9 abgegeben, die in der Verarbeitungseinrichung 1000 rittlings auf Wandelementen 1001 angeordnet sind.

Anhand der Figuren 8a bis 8d wird nachfolgend die Übergabe eines Ergänzungsproduktes 1 vom ersten zum zweiten Förderer 2, 100 mittels der erfindungsgemässen Transportvorrichtung 10 beschrieben.

Ein mit Ergänzungsprodukten 1 versehenes Trägerband 3 wird, wie oben beschrieben, in einem spitzen Winkel um eine Ablösekante 5 geführt, so dass ein Ergänzungsprodukt 1 abgelöst und an der Aufnahmestelle A1 auf dem ersten Auflageelement 7a abgelegt wird (siehe Fig. 8a, Pos. a). Bis zur Aufnahme durch das nächstfolgende Halteorgan 20a wird das auf dem Auflageelement 7a abgelegte Ergänzungsprodukt 1 durch den Riegel 8 gehalten (siehe Fig. 8b, Pos. b). Nach dem Erfassen des Ergänzungsproduktes 1 durch das Halteorgan 20a (siehe Fig. 8c, Pos. c) wird das Ergänzungsprodukt 1 durch Herunterklappen des Riegels 8 freigegeben (siehe Fig. 8d, Pos. d).

Während des Transports zwischen Aufnahme- und Abgabestelle A1; A2 wird das erfasste Ergänzungsprodukt 1 mittels der Steuereinrichtung 14 soweit um die zweite Achse y gedreht, bis der mit der Haftschicht 1c versehene Rand des Ergänzungsproduktes 1 in bezug auf die Drehrichtung des Rotors 27 nachläuft (siehe Fig. 8c, Pos. g).

Das Halteorgan 20c hat in Fig. 8a, Pos. e die Abgabestelle A2 erreicht und legt anschliessend das transportierte Ergänzungsprodukt 1 auf dem zweiten Auflageelement 7b ab (siehe Fig. 8b, Pos. f und 8c, Pos. g). Nach dem Ablegen des Ergänzungsproduktes 1 wird dieses durch das Halteorgan 20c freigegeben (siehe Fig. 8d, Pos. h), so dass es, wie in den Figuren 8a-8c, Positionen i, j und k gezeigt, durch eine Transportklammer 6 erfasst und weggeführt werden kann.

In den Figuren 9a bis 9d sind weitere Methoden zur Zufuhr und Vorbereitung von Ergänzungsprodukten 1 gezeigt, die beispielsweise wie in Fig. 7 dargestellt, mit Druckereierzeugnissen 9 verbunden werden. Anstelle eines Trägerbandes 3 für die Ergänzungsprodukte 1 wird in Fig. 9a und 9b ein Band 3' verwendet, das an einem Rand eine in Förderrichtung durchgehend verlaufende Haftschicht 1c' aufweist. Das Band 3' wird vor der Aufnahmestelle durch eine Schneidvorrichtung 90 in Ergänzungsprodukte 1' aufgeteilt, welche nach dem Transportvorgang mit Druckereierzeugnissen 9 verbunden werden, d.h. die Transportvorrichtung 10 ohne Drehen durchlaufen.

In Fig. 9b ist gezeigt, dass die Ergänzungsprodukte 1' während dem Transportvorgang mittels der erfindungsgemässen Transportvorrichtung 10 in eine gewünschte Lage gedreht werden.

In Fig. 9c und Fig. 9d ist ein nicht mit einer Haftschicht versehenes Band 3" gezeigt, das durch die Schneidvorrichtung 90 in Teile zerlegt wird, die nach der Beschichtung mittels Haftmittelspendern 91, 92 und/oder einer Beschriftung mittels eines Druckkopfs 93 (z.B. Ink-Jet) die Ergänzungsprodukte 1'' bilden. Die Teile können z.B. Warenproben oder Musterbeutel sein, die zu einem Band 3 " zusammengefügt sind.

Aus Fig. 9d ist ferner ersichtlich, dass zur Bestückung mit Ergänzungsprodukten 1 vorgesehene Druckereierzeugnisse 9 in Verarbeitungseinrichtungen 1000 verschiedenartig gelagert werden können. Da die erfindungsgemässe Transportvorrichtung 10 die Ergänzungsprodukte 1 für jede Art ein Druckereierzeugnis zu lagern in der erforderlichen Lage anliefern kann, ist sie nicht nur bezüglich räumlichen Verhältnissen, sondern auch funktional vielseitig einsetzbar. Ergänzungsprodukte 1 können in einem beliebigen Winkel um die zweite Achse y gedreht und mit den Druckereierzeugnissen 9 verbunden werden, die eingesteckt in Aufnahmespalten, rittlings gesammelt auf Wandelementen oder abgelegt auf einem Förderband in der Verarbeitungseinrichtung 1000 gelagert sind.

Die erforderliche Lageänderung der Ergänzungsprodukte 1 beim Durchlauf der Transportvorrichtung 10, d.h. die Verdrehung um die zweite Achse y in einem gewünschten Winkel und Drehrichtung, wird durch die Form der Kulisse 40 bestimmt. Sollen die Ergänzungsprodukte 1 ohne Drehen die Transportvorrichtung 10 durchlaufen, so kann beispielsweise - wie in Fig. 3a dargestellt - die Kulisse 40 aus der in Fig. 3a strichpunktiert angedeuteten Stellung in Richtung der ersten Achse x in die mit voller Linie gezeichnete Stellung verstellt werden, in der sie sich ausserhalb des Eingriffsbereichs mit den Rädern 31 befindet, so dass während des Transports der Ergänzungsprodukte 1 von der Aufnahmestelle A1 zu der Abgabestelle A2 kein Drehen derselben um die zweite Achse y erfolgt. Die Kulisse 40 kann aber auch in einer Zwischenstellung zwischen den beiden in Fig. 3a dargestellten Grenzstellungen (strichpunktiert - maximale Verdrehung, z.B. 90,° volle Linie - keine Verdrehung) gehalten werden, wodurch der gewünschte Drehwinkel für die Ergänzungsprodukte 1 verkleinert wird.

Bei dem in Fig. 3a dargestellten Ausführungsbeispiel ist die mit der Kulisse 40 verbundene Montageplatte 41 an einem Tragelement 42' angebracht, der auf der Welle 11 einerseits und auf einer zur Welle 11 parallelen Führungsstange 96 anderseits verschiebbar angeordnet ist. Die Führungsstange 96 wird von mit dem Basiselement 82 verbundenen Stützelementen 81b, 81c getragen. Zur Verstellung der mit der Kulisse 40 versehenen Montageplatte 41 ist ein Steuerzylinder 97 zwischen der Montageplatte 41 und dem Stützelement 81b angeordnet.

Bei einer weiteren, in Fig. 5a dargestellten Steuerungsvariante kann der mit der Kulisse 40 über das Rad 31 zusammenwirkende Schieber 32 mittels einer an sich bekannten Sperrklinke 98 in einer bestimmten, einem bestimmten Drehwinkel des Halteorgans 20 entsprechenden Stellung blockiert werden und in dieser verbleiben, auch wenn das Rad 31 ausser Eingriff mit der Kulisse 40 gelangt. Mittels eines Steuerungselementes 99 kann die Sperrklinke 98 in eine in Fig. 5a strichpunktiert dargestellte Stellung verstellt werden, und dadurch die Blockierung, die durch ein Klemmen zwischen einer Öffnung 98' der Sperrklinke 98 und dem Schieberumfang erfolgt, aufgehoben werden. Damit ist ein wählbares individuelles Drehen oder Nichtdrehen mittels des Steuerungselementes 99 ermöglicht. Es ist auch denkbar, die Kulisse 40 auf der Montageplatte 41 um die Welle 11 derart zu verdrehen, dass der aktive Bereich der Kulisse 40 ausserhalb des Förderbereiches liegt.

Sowohl die Ausführung nach Fig. 3a als auch diejenige nach Fig. 5a ermöglichen somit ein Ausschalten, Einschalten oder Umschalten der Steuereinrichtung 14, so dass die Ergänzungsprodukte 1 ohne Drehen oder mit Drehen, und zwar in einem gewünschten, einstellbaren Winkel die Transportvorrichtung 10 durchlaufen.

Im weiteren ist es selbstverständlich auch möglich, die Transportvorrichtung 10 mit weniger oder mehr als den vier gezeigten Halteorganen 20a, ..., 20d auszurüsten. Die Anzahl der Halteorgane 20 wird vorzugsweise unter Berücksichtigung der Grösse der Ergänzungsprodukte 1 gewählt.

Wie in Fig. 6a und 6b dargestellt können die als Saugwerkzeuge ausgestalteten Halteorgane 20, die je in einem Lagerkörper 22 um die Achse y drehbar gelagert sind, statt dem aus Fig. 4 bekannten Rotor 27 einem Umlaufförderer 127 mit einer in sich geschlossenen Umlaufbahn zugeordnet werden. Auch hier wird die Drehbewegung der die Ergänzungsprodukte 1 transportierenden Halteorgane 20 mittels einer nicht dargestellten, ein- und ausschaltbaren bzw. umschaltbaren Kulisse gesteuert.

Bei der in Fig. 6a dargestellten Anordnung des Umlaufförderers 127 werden die Ergänzungsprodukte 1 in seinem unteren Bereich auf ihrer Oberseite von den Halteelementen 20 erfasst und dann durch den Umlaufförderer 127 - ähnlich wie durch den Rotor 27 - mit ihrer Unterseite nach oben umgelenkt. Das Drehen der Ergänzungsprodukte 1 um die zur Umlaufbahn senkrechte Achse y erfolgt bereits vor diesem Umlenken, beispielsweise durch Drehen des mit 20a in Fig. 6a bezeichneten Halteorgans.

Bei der in Fig. 6b dargestellten Anordnung des Umlaufförderers 127 werden die Ergänzungsprodukte 1 in seinem oberen Bereich auf ihrer Unterseite erfasst und mit dieser auch am Auflageelement 7b freigegeben, wobei zuvor (beispielsweise durch Drehen des mit 20b bezeichneten Halteorgans) ein Verdrehen der Ergänzungsprodukte 1 in einem gewünschten Drehwinkel erfolgen kann.

Die erfindungsgemässe Transportvorrichtung 10 kann selbstverständlich auch für den Transport von Ergänzungsprodukten 1 verwendet werden, die an der Aufnahmestelle in gestapelter Form vorliegen. Ein einzelnes Ergänzungsprodukt 1 kann dabei von einem Hilfswerkzeug, einem zusätzlichen Sauger oder einem Trennmesser, angehoben oder von einem Halteorgan 20a, 20b, 20c, 20d direkt erfasst werden.

Die Ergänzungsprodukte 1, 1', 1" können daher durch beliebige erste Fördereinrichtungen 2, 2', 2'' zugeführt und vorbereitet, von der erfindungsgemässen Transportvorrichtung 10 transportiert und in eine erforderliche Lage gebracht und durch beliebige zweite und weitere Fördereinrichtungen 100, 1000 weiter verarbeitet werden.

Auch Ergänzungsprodukte die nicht mit einer Haftschicht versehen sind, können von der erfindungsgemässen Transportvorrichtung 10 vorteilhaft transportiert und in eine gewünschte Lage gebracht werden. Die Ergänzungsprodukte sind vorzugsweise leichtere Druckereiprodukte, beispielsweise Zettel in der Art von "Post-it"®-Produkten, mit einem Inhalt versehene Warenproben oder Informationsschriften, die mit den Druckereiprodukten zu verbinden sind.

Wie bereits erwähnt wird die Transportvorrichtung 10 mit dem ersten und dem zweiten Förderer 2; 100 vorzugsweise derart synchronisiert, dass eine fliessende Übergabe der Ergänzungsprodukte 1 möglich ist.

Selbstverständlich ist es auch möglich, dass die Transportvorrichtung 10 die transportierten Ergänzungsprodukte 1 an der Abgabestelle A2 direkt an Druckereierzeugnisse oder weitere Produkte anbringt.

Weiterhin können auch Ergänzungsprodukte 1 transportiert werden, die nicht mit Haftmittel beschichtet sind, und in Druckereierzeugnisse oder weitere Produkte eingesteckt werden (z.B. eine Werbeschrift in eine Tageszeitung).

## Patentansprüche

1. Vorrichtung (10) zum Transport von insbesondere mit Haftmittel versehenen flächigen Ergänzungsprodukten (1) von einer Aufnahmestelle (A1) zu einer Abgabestelle (A2), mit wenigstens einem entlang einer in sich geschlossenen Umlaufbahn bewegten Halteorgan (20a, 20b, 20c, 20d), mittels dem Ergänzungsprodukte (1) an der Aufnahmestelle (A1) erfasst und an der Abgabestelle (A2) wieder freigegeben werden können, wobei das Halteorgan (20a, 20b, 20c, 20d) um eine zumindest annähernd senkrecht zur Umlaufbahn stehende Achse y drehbar gelagert ist und eine umstellbare Steuereinrichtung (14) dazu bestimmt ist, das Halteorgan (20a, 20b, 20c, 20d) während des Transports von der Aufnahme- zur Abgabestelle (A1; A2) wahlweise in einer Drehstellung unverändert zu belassen oder um die Achse y um einen bestimmten Winkel zu drehen, bis eine zur Weiterverarbeitung vorgesehene Endlage des transportierten Ergänzungsproduktes (1) erreicht ist, **dadurch gekennzeichnet, dass** die Steuereinrichtung (14) eine verstellbare Kulisse (40) sowie einen mit dem Halteorgan (20a, 20b, 20c, 20d) bewegten und wirkverbundenen Schieber (32) aufweist, der während der Bewegung des Halteorgans (20a; 20b; 20c; 20d) entlang der Umlaufbahn zum Verschieben durch Abtasten der Oberfläche der Kulisse (40) bestimmt ist, wobei durch die Verschiebung des Schiebers (32) eine dazu korrespondierende Drehung des Halteorgans (20a; 20b; 20c; 20d) bewirkt wird.

2. Vorrichtung (10) nach Anspruch 1, **dadurch gekennzeichnet, dass** das Halteorgan (20a; 20b; 20c; 20d) in einem entlang der Umlaufbahn bewegten Lagerkörper (22) drehbar gelagert ist und dass der Schieber (32) im Lagerkörper (22) verschiebbar gelagert ist.

3. Vorrichtung (10) nach Anspruch 1 oder 2, **dadurch gekennzeichnet, dass** die Ergänzungsprodukte (1) mittels der eingeschalteten Steuereinrichtung (14) zwischen Aufnahmestelle (A1) und Abgabestelle (A2) um vorzugsweise 90° drehbar sind.

4. Vorrichtung (10) nach einem der Ansprüche 1 bis 3, **dadurch gekennzeichnet, dass** die Steuereinrichtung (14) derart umschaltbar ist, dass der Drehwinkel, um welchen das Halteorgan (20a; 20b; 20c; 20d) während des Transports von der Aufnahme- zur Abgabestelle (A1; A2) gedreht wird, veränderbar ist.

5. Vorrichtung (10) nach einem der Ansprüche 1-4, **dadurch gekennzeichnet, dass** mehrere Halteorgane (20a, 20b, 20c, 20d) in gleichmässigen Abständen hintereinander an einem in sich geschlossenen Zugorgan oder an einer um eine Achse x drehenden Rotorscheibe (28) oder an Rotorarmen eines um die Achse x drehenden Rotors (27) angeordnet sind.

6. Vorrichtung (10) nach einem der Ansprüche 1-5, **dadurch gekennzeichnet, dass** die Halteorgane (20a, 20b, 20c, 20d) als Saugorgane oder Greifer ausgestaltet und zum Ansaugen bzw. Ergreifen der Ergänzungsprodukte (1) bestimmt sind.

7. Vorrichtung (10) nach einem der Ansprüche 1-6, **dadurch gekennzeichnet, dass** an der Aufnahmestelle (A1) ein erstes Auflageelement (7a) vorgesehen ist, auf das die Ergänzungsprodukte (1) durch einen ersten Förder (2) abgelegt und mittels den Halteorganen (20a, 20b, 20c, 20d) einzelweise erfasst werden und dass an der Abgabestelle (A2) ein zweites Auflageelement (7b) vorgesehen ist, auf das die transportierten Ergänzungsprodukte (1) abgelegt und für die Aufnahme durch einen zweiten Förderer (100) bereit gehalten werden.

8. Vorrichtung nach einem der Ansprüche 1-7, **dadurch gekennzeichnet, dass** die als Saugorgane ausgestalteten Halteorgane (20a, 20b, 20c, 20d) einen im Lagerkörper (22) drehbar gelagerten Hohlschaft (21) aufweisen, dessen radial nach aussen gerichtetes Ende mit einem zum Erfassen von Ergänzungsprodukten (1) geeigneten Saugkopf (24) versehen ist und dessen gegen die Umlaufbahn gerichtetes Ende pneumatisch mit einer steuerbaren Druckluftvorrichtung (15) verbunden ist.

9. Vorrichtung nach Anspruch 8, **dadurch gekennzeichnet, dass** die Druckluftvorrichtung (15) zur Erzeugung eines Unterdrucks im Hohlschaft (21) bestimmt ist, indem die Luft in der mit dem Hohlschaft (21) verbundenen Leitung (54) abgesaugt wird oder indem durch die Leitung (54) Luft mit erhöhter Strömungsgeschwindigkeit durch einen Ejector (55) geführt wird, an den der Hohlschaft (21) an einer Stelle mit vorzugsweise maximaler Strömungsgeschwindigkeit pneumatisch angekoppelt ist.

10. Vorrichtung nach einem der Ansprüche 8-9, **dadurch gekennzeichnet, dass** der Hohlschaft (21) eine Stirnverzahnung aufweist, in die der zumindest annähernd parallel zur Umlaufbahn bzw. zur Achse x verschiebbare Schieber (32) formschlüssig eingreift.

11. Vorrichtung nach einem der Ansprüche 1-10, **dadurch gekennzeichnet, dass** ein erster Förderer (2) vorgesehen ist, durch den den Halteorganen (20a, 20b, 20c, 20d) Ergänzungsprodukte (1, 1', 1'') zuführbar sind, die an der Aufnahmestelle (A1) von einem Stapel oder von einem Band oder Trägerband (3, 3', 3") abtrennbar sind.

12. Vorrichtung nach Anspruch 11, **dadurch gekennzeichnet, dass** die Ergänzungsprodukte (1, 1', 1'') mit einer Haftschicht (1c, 1c') versehen sind oder während des Transportvorgangs mit einer Haftschicht (1c'') versehen und/oder mittels einem Druckkopf (93) bedruckt werden.

13. Vorrichtung nach einem der Ansprüche 1-12, **dadurch gekennzeichnet, dass** die Ergänzungsprodukte (1, 1', 1'') an der Abgabestelle (A2) durch Transportklammern (6) des zweiten Förderers (100) ergreifbar sind.

14. Vorrichtung nach Anspruch 13, **dadurch gekennzeichnet, dass** die Ergänzungsprodukte (1, 1', 1") mittels der Transportklammern (6) in oder an Druckereierzeugnisse (9) abgebbar bzw. anheftbar sind, die in einer Verarbeitungseinrichtung (1000) gesammelt oder eingesteckt sind.

15. Vorrichtung nach einem der Ansprüche 1-14, **dadurch gekennzeichnet, dass** die Halteorgane (20a, 20b, 20c, 20d) individuell ansteuerbar sind.

16. Verfahren zum Transport von insbesondere mit Haftmittel versehenen flächigen Ergänzungsprodukten (1) von einer Aufnahmestelle (A1) zu einer Abgabestelle (A2), wobei die Ergänzungsprodukte (1) mittels eines entlang einer in sich geschlossenen Umlaufbahn bewegten Halteorgans (20a, 20b, 20c, 20d) an der Aufnahmestelle (A1) erfasst und an der Abgabestelle (A2) wieder freigegeben werden, wobei das um eine zumindest annähernd senkrecht zur Umlaufbahn stehende Achse y drehbar gelagerte Halteorgan (20a, 20b, 20c, 20d) während des Transports von der Aufnahme- zur Abgabestelle (A1; A2) wahlweise in einer Drehstellung unverändert belassen wird oder um die Achse y um einen bestimmten Winkel gedreht wird, bis eine zur Weiterverarbeitung vorgesehene Endlage des transportierten Ergänzungsproduktes (1) erreicht ist, **dadurch gekennzeichnet, dass** sich ein mit dem Halteorgan (20a, 20b, 20c, 20d) bewegter und wirkverbundener Schieber (32) während der Bewegung des Halteorgans (20a; 20b; 20c; 20d) entlang der Umlaufbahn durch Abtasten der Oberfläche einer verstellbaren Kulisse (40) verschiebt, wobei durch die Verschiebung des Schiebers (32) eine dazu korrespondierende Drehung des Halteorgans (20a; 20b; 20c; 20d) bewirkt wird.

17. Verfahren nach Anspruch 16, **dadurch gekennzeichnet, dass** die von einem ersten Förderer (2) in einer ersten Lage zugeführten Ergänzungsprodukte (1) erfasst, zur Abgabestelle (A2) transportiert und dort gegebenenfalls einem zweiten Förderer (100) in einer für die Weiterverarbeitung geeigneten zweiten Lage abgegeben werden.

18. Verfahren nach Anspruch 17, **dadurch gekennzeichnet, dass** die Förderrichtungen des ersten und/oder des zweiten Förderers (2; 100) sowie der Halteorgane (20a, 20b, 20c, 20d) in einer Ebene liegen.

## Claims

1. An apparatus (10) for transporting sheet-like supplementary products (1), provided in particular with adhesive, from a receiving location (A1) to a discharge location (A2), having at least one retaining element (20a, 20b, 20c, 20d) which is moved along a continuous circulatory path and by means of which supplementary products (1) can be gripped at the receiving location (A1) and released again at the discharge location (A2), wherein the retaining element (20a, 20b, 20c, 20d) is mounted such that it can be rotated about an axis y which is located at least more or less perpendicularly to the circulatory path, and a control arrangement (14), with changeover operation, is intended, during the transportation of the retaining element (20a, 20b, 20c, 20d) from the receiving location to the discharge location (A1; A2), optionally for leaving said retaining element unchanged in a rotary position or for rotating it about the axis y through a certain angle until an end position of the transported supplementary product (1) which is envisaged for further processing has been reached, **characterized in that** the control arrangement (14) has adjustable guidance means (40) and a slide (32), which is moved with and functionally connected to the retaining element (20a, 20b, 20c, 20d) and which is intended to displacement during movement of the retaining element (20a, 20b, 20c, 20d) along the circulatory path by following the surface of the guidance means (40) in contact therewith, wherein by the displacement of the slide (32) a corresponding rotation of the retaining element (20a, 20b, 20c, 20d) is caused.

2. The apparatus (10) as claimed in claim 1, wherein the retaining element (20a; 20b; 20c; 20d) is mounted rotatably in a bearing body (22) which is moved along the circulatory path, and wherein the slide (32) is mounted displaceably in the bearing body (22).

3. The apparatus (10) as claimed in claim 1 or 2, wherein the supplementary products (1) can be rotated through preferably 90° between receiving location (A1) and discharge location (A2) by means of the switched-on control arrangement (14).

4. The apparatus (10) as claimed in one of claims 1 to 3, wherein the control arrangement (14) can be switched over such that it is possible to change the angle of rotation through which the retaining element (20a; 20b; 20c; 20d) is rotated during the transportation from the receiving location to the discharge location (A1; A2).

5. The apparatus (10) as claimed in one of claims 1-4, wherein a plurality of retaining elements (20a, 20b, 20c, 20d) are arranged at regular intervals one behind the other on a continuous drawing element or on a rotor disk (28) rotating about an axis x or on rotor arms of a rotor (27) rotating about the axis x.

6. The apparatus (10) as claimed in one of claims 1-5, wherein the retaining elements (20a, 20b, 20c, 20d) are configured as suction elements or grippers and are respectively intended for attaching the supplementary products (1) by suction or for gripping the same.

7. The apparatus (10) as claimed in one of claims 1-6, wherein provided at the receiving location (A1) is a first supporting element (7a), on which the supplementary products (1) are deposited by a first conveyor (2) and are gripped individually by means of the retaining elements (20a, 20b, 20c, 20d), and wherein provided at the discharge location (A2) is a second supporting element (7b), on which the transported supplementary products (1) are deposited and are held ready for being received by a second conveyor (100).

8. The apparatus as claimed in one of claims 1-7, wherein the retaining elements (20a, 20b, 20c, 20d) configured as suction elements have a hollow shaft (21) which is mounted rotatably in the bearing body (22) and of which the radially outwardly directed end is provided with a suction head (24), which is suitable for gripping supplementary products (1), and the end which is directed toward the circulatory path is connected pneumatically to a controllable compressed-air apparatus (15).

9. The apparatus as claimed in claim 8, wherein the compressed-air apparatus (15) is intended for producing a negative pressure in the hollow shaft (21) by virtue of the air in the line (54), which is connected to the hollow shaft (21), being extracted by suction, or by virtue of air being conducted through the line (54) at an elevated flow speed by way of an ejector (55), to which the hollow shaft (21) is coupled pneumatically at a location with preferably maximum flow speed.

10. The apparatus as claimed in either of claims 8 and 9, wherein the hollow shaft (21) has a radial toothing formation in which the slide (32), which can be displaced at least more or less parallel to the circulatory path and/or to the axis x, engages with a form fit.

11. The apparatus as claimed in one of claims 1-10, wherein there is provided a first conveyor (2) by means of which the retaining elements (20a, 20b, 20c, 20d) can be fed supplementary products (1, 1', 1'') which can be separated off from a stack or from a band or carrier band (3, 3', 3") at the receiving location (A1).

12. The apparatus as claimed in claim 11, wherein the supplementary products (1, 1', 1'') have been provided with an adhesive layer (1c, 1c') or are provided with an adhesive layer (1c''), and/or printed by means of a printing head (93), during the transporting operation.

13. The apparatus as claimed in one of claims 1-12, wherein the supplementary products (1, 1', 1'') can be gripped by transporting clamps (6) of the second conveyor (100) at the discharge location (A2).

14. The apparatus as claimed in claim 13, wherein the supplementary products (1, 1', 1''), by means of the transporting clamps (6), can be discharged into, or attached to, printed products (9) which have been collected or inserted in a processing arrangement (1000).

15. The apparatus as claimed in one of claims 1-14, wherein the retaining elements (20a, 20b, 20c, 20d) can be activated individually.

16. A process for transporting sheet-like supplementary products (1), provided in particular with adhesive, from a receiving location (A1) to a discharge location (A2), the supplementary products (1) being gripped by means of a retaining element (20a, 20b, 20c, 20d), which is moved along a continuous circulatory path, at the receiving location (A1) and released again at the discharge location (A2), wherein, during the transportation from the receiving location to the discharge location (A1; A2), the retaining element (20a, 20b, 20c, 20d), which is mounted such that it can be rotated about an axis y which is located at least more or less perpendicularly to the circulatory path, is optionally left unchanged in a rotary position or rotated about the axis y through a certain angle until an end position of the transported supplementary product (1) which is envisaged for further processing has been reached, **characterized in that** a slide (32), which is moved with and functionally connected to the retaining element (20a, 20b, 20c, 20d), is displaced during movement of the retaining element (20a, 20b, 20c, 20d) along the circulatory path by following the surface of a guidance means (40) in contact therewith, wherein by the displacement of the slide (32) a corresponding rotation of the retaining element (20a, 20b, 20c, 20d) is caused.

17. The process as claimed in claim 16, wherein the supplementary products (1), which are fed to a first conveyor (2) in a first position, are gripped, transported to the discharge location (A2) and discharged there, as appropriate, to a second conveyor (100) in a second position, which is suitable for further processing.

18. The process as claimed in claim 17, wherein the conveying directions of the first and/or of the second conveyor (2; 100) and of the retaining elements (20a, 20b, 20c, 20d) are located in one plane.

## Revendications

1. Dispositif (10) pour le transport de produits complémentaires surfaciques (1), en particulier pourvus de moyens adhésifs, depuis un emplacement de prélèvement (A1) jusqu'à un emplacement de fourniture (A2), comprenant au moins un organe de maintien (20a, 20b, 20c, 20d) en déplacement le long d'une trajectoire fermée, au moyen duquel des produits complémentaires (1) peuvent être saisis à l'emplacement de prélèvement (A1) et à nouveau libérés à l'emplacement de fourniture (A2), dans lequel l'organe de maintien (20a, 20b, 20c, 20d) est monté rotatif autour d'un axe y au moins approximativement perpendiculaire à la trajectoire, et il est prévu un dispositif de commande (14) commutable destiné, pendant le transport depuis l'emplacement de prélèvement jusqu'à l'emplacement de fourniture (A1 ; A2), au choix soit à laisser l'organe de maintien (20a, 20b, 20c, 20d) sans changement dans une position en rotation soit à le faire tourner d'un angle déterminé autour de l'axe y jusqu'à atteindre une position finale, prévue pour la poursuite du traitement, du produit complémentaire transporté (1), **caractérisé en ce que** le dispositif de commande (14) comprend un coulisseau réglable (40) ainsi qu'un tiroir (32) déplacé par et relié en termes d'action à l'organe de maintien (20a, 20b, 20c, 20d), ledit tiroir étant destiné, pendant le déplacement de l'organe de maintien (20a ; 20b ; 20c ; 20d) le long de la trajectoire, à se déplacer en palpant la surface du coulisseau (40), de sorte que par le déplacement du tiroir (32) une rotation de l'organe de maintien (20a ; 20b ; 20c ; 20d) correspondant à ce déplacement est provoquée.

2. Dispositif (10) selon la revendication 1, **caractérisé en ce que** l'organe de maintien (20a ; 20b ; 20c ; 20d) est monté rotatif (22) dans un corps de palier (22) déplacé le long de la trajectoire, et **en ce que** le tiroir (32) est monté mobile en translation dans le corps de palier (22).

3. Dispositif (10) selon l'une ou l'autre des revendications 1 et 2, **caractérisé en ce que** les produits complémentaires (1) peuvent être tournés, au moyen du dispositif de commande enclenché (14) de préférence de 90° entre l'emplacement de prélèvement (A1) et l'emplacement de fourniture (A2).

4. Dispositif (10) selon l'une des revendications 1 à 3, **caractérisé en ce que** le dispositif de commande (14) est susceptible d'être commuté de telle façon que l'angle de rotation sur lequel est tourné l'organe de maintien (20a ; 20b ; 20c ; 20d) pendant le transport de l'emplacement de prélèvement à l'emplacement de fourniture (A1 ; A2) peut être modifié.

5. Dispositif (10) selon l'une des revendications 1 à 4, **caractérisé en ce que** plusieurs organes de maintien (20a, 20b, 20c, 20d) sont agencés les uns derrière les autres à des écartements réguliers sur un organe de traction fermé sur lui-même, ou sur un disque de rotor (28) tournant autour d'un axe x, ou encore sur des bras d'un rotor (27) tournant autour de l'axe x.

6. Dispositif (10) selon l'une des revendications 1 à 5, **caractérisé en ce que** les organes de maintien (20a, 20b, 20c, 20d) sont formés par des organes à succion ou des organes de saisie, et sont destinés à prendre les produits complémentaires (1) par succion ou par saisie.

7. Dispositif (10) selon l'une des revendications 1 à 6, **caractérisé en ce qu'**il est prévu un premier élément de pose (7a) à l'emplacement de prélèvement (A1), sur lequel les produits complémentaires (1) sont déposés par un premier convoyeur (2) et sont saisis individuellement au moyen des organes de maintien (20a, 20b, 20c, 20d), et **en ce qu'**il est prévu à l'emplacement de fourniture (A2) un deuxième élément de pose (7b) sur lequel les produits complémentaires transportés (1) sont déposés et maintenus prêts pour enlèvement par un second convoyeur (100).

8. Dispositif selon l'une des revendications 1 à 7, **caractérisé en ce que** les organes de maintien (20a, 20b, 20c, 20d) formés par des organes à succion présentent un fût creux (21) monté en rotation dans le corps de le corps de palier (22), dont l'extrémité dirigée radialement vers l'extérieur est pourvue d'une tête de succion (24) appropriée pour saisir des produits complémentaires (1), et dont l'extrémité dirigée vers la trajectoire est reliée sur le plan pneumatique à un dispositif à air comprimé (15) commandable.

9. Dispositif selon la revendication 8, **caractérisé en ce que** le dispositif à air comprimé (15) est destiné à engendrer une dépression dans le fût creux (21), en aspirant l'air dans la conduite (54) reliée au fût creux (21), ou en faisant passer l'air de la conduite (54) avec une vitesse d'écoulement accrue à travers un éjecteur (55) auquel le fût creux (21) est couplé sur le plan pneumatique à un emplacement où la vitesse d'écoulement est de préférence maximale.

10. Dispositif selon l'une ou l'autre des revendications 8 et 9, **caractérisé en ce que** le fût creux (21) présente une denture frontale dans laquelle le tiroir (32) déplaçable au moins approximativement parallèlement à la trajectoire ou à l'axe x s'engage par coopération de formes.

11. Dispositif selon l'une des revendications 1 à 10, **caractérisé en ce qu'**il est prévu un premier convoyeur (2) au moyen duquel des produits complémentaires (1, 1', 1") peuvent être amenés aux organes de maintien (20a, 20b, 20c, 20d), lesdits produits complémentaires pouvant être séparés à l'emplacement de prélèvement (A1) depuis une pile, ou depuis une courroie ou une bande porteuse (3, 3', 3").

12. Dispositif selon la revendication 11, **caractérisé en ce que** les produits complémentaires (1, 1', 1") sont pourvus d'une couche adhésive (1c, 1c'), ou **en ce qu'**ils sont pourvus d'une couche adhésive (1c'') et/ou sont imprimés au moyen d'une tête d'impression (93) pendant l'opération de transport.

13. Dispositif selon l'une des revendications 1 à 12, **caractérisé en ce que** les produits complémentaires (1, 1', 1") sont susceptibles d'être saisis au niveau de l'emplacement de fourniture (A2) par des pinces de transport (6) du second convoyeur (100).

14. Dispositif selon la revendication 13, **caractérisé en ce que** les produits complémentaires (1, 1', 1") peuvent être déposés ou collés au moyen des pinces de transport (6) dans ou sur des produits d'imprimerie (9) qui sont rassemblés ou introduits dans un dispositif de traitement (1000).

15. Dispositif selon l'une des revendications 1 à 14, **caractérisé en ce que** les organes de maintien (20a, 20b, 20c, 20d) sont susceptibles d'être commandés individuellement.

16. Procédé pour le transport de produits complémentaires (1) surfaciques, en particulier pourvus de moyens adhésifs, depuis un emplacement de prélèvement (A1) jusqu'à un emplacement de fourniture (A2), dans lequel les produits complémentaires (1) sont saisis à l'emplacement de prélèvement (A1) et à nouveau libérés à l'emplacement de fourniture (A2) au moyen d'un organe de maintien (20a, 20b, 20c, 20d) déplacé sur une trajectoire fermée sur elle-même, ledit organe de maintien (20a, 20b, 20c, 20d), monté rotatif autour d'un axe y au moins approximativement perpendiculaire par rapport à la trajectoire, pendant le transport de l'emplacement de prélèvement à l'emplacement de fourniture (A1 ; A2) est au choix, soit laissé sans changement dans une position de rotation soit tourné d'un angle déterminé autour de l'axe y jusqu'à atteindre une position finale, prévue pour la poursuite du traitement, du produit complémentaire (1) transporté, **caractérisé en ce que**, pendant le déplacement de l'organe de maintien (20a ; 20b ; 20c ; 20b) le long de la trajectoire, un tiroir (32), déplacé avec l'organe de maintien (20a, 20b, 20c, 20d) et relié à celui-ci en termes d'action, se déplace par palpage de la surface d'un coulisseau réglable (40), de sorte que pendant le déplacement du tiroir (32) on provoque une rotation de l'organe de maintien (20a ; 20b ; 20c ; 20b) correspondant à ce déplacement.

17. Procédé selon la revendication 16, **caractérisé en ce que** les produits complémentaires (1) amenés par un premier convoyeur (2) dans une première position sont saisis, transportés à l'emplacement de fourniture (A2) et sont fournis le cas échéant à un second convoyeur (100) dans une seconde position appropriée pour la poursuite du traitement.

18. Procédé selon la revendication 17, **caractérisé en ce que** les dispositifs de convoyage du premier et/ou du second convoyeur (2 ; 100) ainsi que les organes de maintien (20a, 20b, 20c, 20d) sont disposés dans un plan.
